# EUROPÄISCHE PATENTANMELDUNG

(11) **EP 4 614 005 A1**
(43) Veröffentlichungstag der Anmeldung: **10.09.2025**
(21) Anmeldenummer: 25159006.3
(22) Anmeldetag: 20.02.2025
(51) Int. Cl.: F04D 27/02

(54) **VERFAHREN UND STEUERGERÄT ZUM BETREIBEN EINES VERDICHTERS**

(30) Priorität: 07.03.2024 DE 102024106595
(71) Anmelder: Everllence SE, 86153 Augsburg (DE)
(72) Erfinder: Metz, Kolja, 10711 Berlin (DE)

(57) **Zusammenfassung**

Verfahren zum Betreiben eines Verdichters (10), welcher der Verdichtung eines Prozessgases dient, wobei ein Volumenstrom des Prozessgases durch den Verdichter (10) oder eine dem Volumenstrom entsprechende Größe ermittelt wird, wobei abhängig von einem gemessenen Eingangsdruck des Verdichters (10) und abhängig von einem gemessenen Ausgangsdruck des Verdichters (10) eine Förderhöhe des Verdichters (10) oder eine der Förderhöhe entsprechende Größe ermittelt wird, wobei ein Pumpgrenzregler (20) abhängig von dem Volumenstrom oder der dem Volumenstrom entsprechenden Größe und abhängig von der Förderhöhe oder der der Förderhöhe entsprechenden Größe eine Stellgröße für ein mit dem Verdichter (10) zusammenwirkendes Stellglied (17) derart ermittelt wird, dass der Verdichter (10) entlang einer Regellinie (RL), die einen definierten Abstand von der Pumpgrenze (PG) des Verdichters (10) aufweist, betrieben wird, wobei ein Wasserdampfanteil des Prozessgases oder eine dem Wasserdampfanteil entsprechende Größe ermittelt wird, und wobei die Regellinie (RL), entlang derer der Verdichter (10) betrieben wird, abhängig vom Wasserdampfanteil oder der dem Wasserdampfanteil entsprechenden Größe angepasst wird. Fig. 1

## Beschreibung

Die Erfindung betrifft ein Verfahren zum Betreiben eines Verdichters und ein Steuergerät zum Betreiben eines Verdichters.

Aus der Praxis ist es bekannt, einen Verdichter so mithilfe eines Pumpgrenzreglers zu betreiben, dass der Verdichter entlang einer Regellinie betrieben wird, die einen definierten Abstand von der Pumpgrenze des Verdichters aufweist. Es ist bekannt, dass die Pumpgrenze dabei von der Zusammensetzung des vom Verdichter zu verdichtenden Prozessgases abhängig ist. In der Praxis wird daher die Zusammensetzung eines zu verdichtenden Prozessgases mithilfe eines Gaschromatographen oder eines vergleichbaren Gasanalysesystems bestimmt, um abhängig von der vom Gaschromatographen bestimmten Zusammensetzung des Prozessgases die Regellinie für den Pumpgrenzregler einzupassen. Die Gasanalyse mithilfe eines Gaschromatographen benötigt jedoch eine relativ lange Zeitdauer, sodass eine schnelle Reaktion des Pumpgrenzreglers auf eine sich ändernde Zusammensetzung des zu verdichtenden Prozessgases nicht gewährleistet ist. Ferner ist der Einsatz von Gaschromatographen teuer.

DE 35 44 822 A1, DE 195 28 253 C2 und DE 103 04 063 A1 offenbaren jeweils Verfahren zum Betreiben eines Verdichters mit einer Pumpgrenzregelung.

Es besteht Bedarf an einem Verfahren und an einem Steuergerät zum Betreiben eines Verdichters, die es ermöglichen, innerhalb kürzester Zeit, insbesondere im Bereich von weniger als einer Sekunde, auf eine sich ändernde Zusammensetzung eines zu verdichtenden Prozessgases zu reagieren und so einen stabilen Betrieb des Verdichters entlang einer Regellinie zu gewährleisten, die stets einen definierten Abstand von der Pumpgrenze des Verdichters aufweist.

Hiervon ausgehend liegt der vorliegenden Erfindung die Aufgabe zugrunde, ein neuartiges Verfahren zum Betreiben eines Verdichters und ein Steuergerät zum Betreiben eines Verdichters zu schaffen.

Diese Aufgabe wird durch ein Verfahren zum Betreiben eines nach Anspruch 1 und durch ein Steuergerät nach Anspruch 7 gelöst. Erfindungsgemäß wird ein Wasserdampfanteil des Prozessgases oder eine dem Wasserdampfanteil entsprechende Größe ermittelt, wobei die Regellinie, entlang derer der Verdichter betrieben wird, abhängig vom Wasserdampfanteil oder der dem Wasserdampfanteil entsprechenden Größe angepasst wird.

Mit der hier vorliegenden Erfindung wird erstmals vorgeschlagen, den Wasserdampfanteil des Prozessgases oder eine dem Wasserdampfanteil entsprechende Größe zu ermitteln und abhängig hiervon die Regelkennlinie, entlang derer der Verdichter betrieben wird, anzupassen. Ein Verdichter, welcher der Verdichtung eines Prozessgases mit sich dynamisch änderndem Wasserdampfanteil dient, kann so stets stabil betrieben werden. Die Erfindung eignet sich insbesondere zur Verdichtung von Kohlenstoffdioxid als Prozessgas mit einem sich dynamisch ändernden Wasserdampfanteil.

Vorzugsweise wird der Taupunkt des Prozessgases insbesondere mit Hilfe eines Taupunktspiegelhygrometers gemessen, und der Wasserdampfanteil wird abhängig vom Taupunkt insbesondere kennfeldabhängig oder kennlinienabhängig ermittelt. Über ein Taupunktsiegelhygrometer kann der Taupunkt des Prozessgases und abhängig vom Taupunkt der Wasserdampfanteil innerhalb kürzester Zeit mit geringem Aufwand und demnach geringen Kosten ermittelt werden. Der Wasserdampfanteil kann in einer Größenordnung von weniger als einer Sekunde, insbesondere in der Größenordnung von 50 Millisekunden ermittelt werden, um dann mit der gleichen Dynamik die Regelkennlinie des Pumpgrenzreglers anzupassen.

Vorzugsweise wird ferner eine Temperatur des Prozessgases stromaufwärts des Verdichters gemessenen, wobei die Regellinie, entlang derer der Verdichter betrieben wird, auch abhängig von der Temperatur des Prozessgases stromaufwärts des Verdichters insbesondere kennfeldabhängig oder kennlinienabhängig angepasst wird. Dann, wenn zusätzlich die Temperatur des Prozessgases stromaufwärts des Verdichters gemessen wird und die Regelkennlinie nicht nur abhängig vom Wasserdampfanteil, sondern auch von der Temperatur des Prozessgases insbesondere kennfeldabhängig oder kennlinienabhängig angepasst wird, kann der Betrieb des Pumpgrenzreglers weiter verbessert werden, um den Verdichter stets in einem stabilen Betriebsbereich zu betreiben, also mit ausreichendem Abstand von der Pumpgrenze.

Vorzugsweise wird abhängig vom Wasserdampfanteil oder der dem Wasserdampfanteil entsprechende Größe eine Gaskonstante des Prozessgases ermittelt, wobei die Regellinie, entlang derer der Verdichtung betrieben wird, abhängig von der Gaskonstante des Prozessgases und damit abhängig vom Wasserdampfanteil oder der dem Wasserdampfanteil entsprechenden Größe insbesondere kennfeldabhängig oder kennlinienabhängig angepasst wird. Diese Vorgehensweise ist besonders bevorzugt. Abhängig vom Wasserdampfanteil wird die Gaskonstante des zu verdichtenden Prozessgases ermittelt, um dann abhängig von der Gaskonstante des zu verdichtenden Prozessgases die Regelkennlinie anzupassen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, anhand der Zeichnung näher erläutert. Dabei zeigt:
- Fig. 1: ein schematisiertes Blockschaltbild eines ersten Verdichters;
- Fig. 2: ein schematisiertes Blockschaltbild eines zweiten Verdichters;
- Fig. 3: ein erstes Volumenstrom-Förderhöhe-Kennfeld;
- Fig. 4: ein zweites Volumenstrom-Förderhöhe-Kennfeld;

Fig. 1 zeigt stark schematisiert einen Verdichter 10 zur Verdichtung eines Prozessgases, wobei zu verdichtendes Prozessgas dem Verdichter 10 über eine Zuleitung 11 zugeführt wird, und wobei verdichtetes Prozessgas vom Verdichter 10 über eine Ableitung 12 abgeführt wird.

Der Betrieb des Verdichters 10 wird von einem Steuergerät 13 geregelt, wobei Bestandteil des Steuergeräts 13 ein Pumpgrenzregler 20 ist.

Dem Steuergerät 13 werden verschiedene Eingangsgrößen bereitgestellt, so zum Beispiel die Eingangsgröße eines sogenannten Wirkdruckgebers 14.

Der Wirkdruckgeber 14 misst eine Druckdifferenz in der Zuleitung 11 stromaufwärts des Verdichters 10, in Abhängigkeit derer das Steuergerät 13, insbesondere der Pumpgrenzregler 20 desselben, einen Volumenstrom des Prozessgases durch den Verdichter 10 oder eine diesem Volumenstrom entsprechende Größe insbesondere kennfeldabhängig oder kennlinienabhängig ermittelt.

Der Volumenstrom des Prozessgases durch den Verdichter (10) oder eine dem Volumenstrom entsprechende Größe wird abhängig von einer Druckdifferenz in der Zuleitung stromaufwärts des Verdichters ermittelt.

Alternativ zu einem Wirkdruckgeber können auch andere Messverfahren wie temperaturbasierte Messverfahren (Hitzdrahtanemometer), Coreolis-Mengenmessungen, Ultraschalldurchflussmesser, Laser-Doppler-Anemometer eingesetzt werden um den Volumenstrom zu ermitteln.

Fig. 1 zeigt weiterhin einen Drucksensor 15 im Bereich der Zuleitung 11 und einen Drucksensor 16 im Bereich der Ableitung 12, wobei der Drucksensor 15 einen Saugdruck und damit einen Eingangsdruck des Verdichters 10 und der Drucksensor 16 einen Ausgangsdruck des Verdichters 10 misst und dem Steuergerät 13 bereitstellt. Abhängig vom Eingangsdruck des Verdichters 10 sowie abhängig vom Ausgangsdruck des Verdichters 10 kann eine sogenannte Förderhöhe des Verdichters 10 oder eine der Förderhöhe entsprechende Größe vom Steuergerät 13, insbesondere vom Pumpgrenzregler, insbesondere kennfeldabhängig oder kennlinienabhängig ermittelt werden.

Fig. 3 zeigt ein exemplarisches Volumenstrom-Förderhöhe-Kennfeld des Verdichters 10, wobei in Fig. 3 über den Volumenstrom VS durch den Verdichter 10 die Förderhöhe FH aufgetragen ist. Fig. 3 zeigt eine sogenannte Pumpgrenze PG, die den stabilen Betriebsbereich von dem instabilen Betriebsbereich des Verdichters 10 trennt. Der Pumpgrenzregler 20 des Steuergeräts 13 betreibt den Verdichter 10 entlang der in Fig. 3 gezeigten Regellinie RL mit ausreichendem Abstand von der Pumpgrenze PG, um den Verdichter 10 im stabilen Betriebsbereich zu betreiben.

Der Pumpgrenzregler 20 bzw. das Steuergerät 13 wirkt hierzu auf ein Ventil 17 ein. In Fig. 1 ist dieses Ventil 17 als Abblaseventil ausgeführt. Stellt der Pumpgrenzregler 20 abhängig vom Volumenstrom VS oder der dem Volumenstrom VS entsprechenden Größe sowie abhängig von der Förderhöhe FH oder der der Förderhöhe FH entsprechenden Größe fest, dass der Verdichter 10 nicht mehr entlang der Regellinie RL, sondern mit zu geringem Abstand zur Pumpgrenze PG betrieben wird, so gibt das Steuergerät 13 bzw. der Pumpgrenzregler 20 desselben eine Stellgröße für das als Stellglied dienende Ventil 17 aus, um einen Teil des verdichteten Prozessgases abzublasen. Demgegenüber zeigt Fig. 2 eine Ausprägung der Erfindung, in welcher das Ventil 17 nicht als Abblaseventil ausgebildet ist, sondern als Rückführventil, um einen Teil des verdichteten Prozessgases in Richtung auf die Zuleitung 11 des Verdichters 10 zurückzuführen.

Handelt es sich bei dem zu verdichtenden Prozessgas um ein Gas mit sich dynamisch änderndem Wasserdampfanteil, so ändert sich abhängig vom Wasserdampfanteil das Kennfeld des Verdichters 10, und damit auch die Pumpgrenze PG desselben. So zeigt Fig. 4 ein Volumenstrom-Förderhöhe-Kennfeld analog zur Fig. 3, jedoch mit einem höheren Wasserdampfanteil des zu verdichtenden Prozessgases. Würde bei dem Volumenstrom-Förderhöhe-Kennfeld der Fig. 4 der Pumpgrenzregler die Regellinie RL der Fig. 3 verwenden, so würde dies unter Umständen zu einem instabilen Betrieb des Verdichters 10 führen.

Daher wird erfindungsgemäß der Wasserdampfanteil des Prozessgases oder eine dem Wasserdampfanteil entsprechende Größe ermittelt. Dies erfolgt gemäß Fig. 1, 2 mithilfe eines Taupunktspiegelhygrometers 18, welches den Taupunkt des zu verdichtenden Prozessgases misst und den gemessenen Taupunkt dem Steuergerät 13 als Eingangsgröße bereitstellt.

Das Steuergerät 13 kann dann abhängig vom gemessenen Taupunkt den Wasserdampfanteil des zu verdichtenden Prozessgases insbesondere kennfeldabhängig oder kennlinienabhängig ermitteln.

Es ist jedoch auch möglich, dass ein Taupunktspiegelhygrometer 18 als Ausgangsgröße unmittelbar den Wasserdampfanteil des zu verdichtenden Prozessgases ermittelt und dem Steuergerät 13 bereitstellt.

Das Steuergerät 13 passt abhängig von dem Wasserdampfanteil oder der dem Wasserdampfanteil entsprechenden Größe die Regelkennlinie **RL** des Pumpgrenzreglers an, insbesondere kennfeldabhängig oder kennlinienabhängig, um abhängig vom Wasserdampfanteil des Prozessgases stets einen stabilen Betrieb des Verdichters 10 zu gewährleisten. Das Steuergerät 13 kann die Regellinie RL derart anpassen, dass dasselbe abhängig vom Wasserdampfanteil oder der dem Wasserdampfanteil entsprechenden Größe eine Gaskonstante des Prozessgases ermittelt, zum Beispiel kennfeldabhängig oder kennlinienabhängig. Aus der abhängig vom Wasserdampfanteil bestimmten Gaskonstante kann dann die Regellinie RL insbesondere kennfeldabhängig oder kennlinienabhängig angepasst werden.

So wird abhängig von der Gaskonstante und damit abhängig vom Wasserdampfanteil oder der dem Wasserdampfanteil entsprechenden Größe die Regellinie RL des Pumpgrenzregler angepasst.

In Fig. 1 und 2 ist weiterhin vorgesehen, mithilfe eines Temperatursensors 19 die Temperatur des zu verdichtenden Prozessgases stromaufwärts des Verdichters 10 zu messen und einen entsprechenden Temperaturmesswert dem Steuergerät 13 bereitzustellen. In dieser Weiterbildung der Erfindung ist vorgesehen, dass das Steuergerät 13 die Regellinie RL einerseits abhängig vom Wasserdampfanteil sowie andererseits abhängig von der Temperatur des Prozessgases insbesondere kennfeldabhängig oder kennlinienabhängig anpasst.

Die Erfindung betrifft weiterhin das Steuergerät 13 mit dem Pumpgrenzregler 20, welches eingerichtet ist, das oben beschriebene Verfahren steuerungsseitig automatisch auszuführen. Hierzu verfügt das Steuergerät 13 über Datenschnittstellen, um mit den an der Durchführung des erfindungsgemäßen Verfahrens beteiligten Baugruppen Daten auszutauschen, so zum Beispiel mit dem Wirkdruckgeber 14, den Drucksensoren 15, 16, dem Taupunktspiegelhygrometer 18 sowie dem Temperatursensor 19. Von all diesen Baugruppen werden dem Steuergerät 13 Eingangsdaten bereitgestellt. Das Steuergerät 13 gibt als Ausgangsdaten Betriebsparameter für den Verdichter 10 und das Ventil 17 aus.

Das Steuergerät 13 ist eingerichtet, die Regellinie RL des Pumpgrenzreglers desselben abhängig vom Wasserdampfanteil des Prozessgases oder der dem Wasserdampfanteil entsprechenden Größe sowie vorzugsweise auch abhängig von der Temperatur des zu verdichtenden Prozessgases insbesondere kennfeldabhängig oder kennlinienabhängig anzupassen.

Mit der Erfindung kann hochdynamisch im Bereich von weniger als einer Sekunde, insbesondere in der Größenordnung von 50 Millisekunden, die Regellinie RL eines Pumpgrenzreglers abhängig vom Wasserdampfanteil des zu verdichtenden Prozessgases angepasst werden. Die erfindungsgemäße Lösung ist schnell und günstig.

### Bezugszeichenliste

- 10: Verdichter
- 11: Zuleitung
- 12: Ableitung
- 13: Steuergerät
- 14: Wirkdruckgeber
- 15: Drucksensor
- 16: Drucksensor
- 17: Ventil
- 18: Taupunktspiegelhygrometer
- 19: Temperatursensor
- 20: Pumpgrenzregler

## Patentansprüche

1. Verfahren zum Betreiben eines Verdichters (10), welcher der Verdichtung eines Prozessgases dient,
wobei ein Volumenstrom des Prozessgases durch den Verdichter (10) oder eine dem Volumenstrom entsprechende Größe ermittelt wird,
wobei abhängig von einem gemessenen Eingangsdruck des Verdichters (10) und abhängig von einem gemessenen Ausgangsdruck des Verdichters (10) eine Förderhöhe des Verdichters (10) oder eine der Förderhöhe entsprechende Größe ermittelt wird,
wobei ein Pumpgrenzregler (20) abhängig von dem Volumenstrom oder der dem Volumenstrom entsprechenden Größe und abhängig von der Förderhöhe oder der der Förderhöhe entsprechenden Größe eine Stellgröße für ein mit dem Verdichter (10) zusammenwirkendes Stellglied (17) derart ermittelt, dass der Verdichter (10) entlang einer Regellinie (RL), die einen definierten Abstand von der Pumpgrenze (PG) des Verdichters (10) aufweist, betrieben wird,
**dadurch gekennzeichnet, dass**
ein Wasserdampfanteil des Prozessgases oder eine dem Wasserdampfanteil entsprechende Größe ermittelt wird,
die Regellinie (RL), entlang derer der Verdichter (10) betrieben wird, abhängig vom Wasserdampfanteil oder der dem Wasserdampfanteil entsprechenden Größe angepasst wird.

2. Verfahren nach Anspruch 1, **dadurch gekennzeichnet, dass** der Wasserdampfanteil des Prozessgases gemessen wird.

3. Verfahren nach Anspruch 1, **dadurch gekennzeichnet, dass** der Taupunkt des Prozessgases gemessen und der Wasserdampfanteil abhängig vom Taupunkt ermittelt wird.

4. Verfahren nach Anspruch 3, **dadurch gekennzeichnet, dass** der Taupunkt des Prozessgases mit Hilfe eines Taupunktspiegelhygrometer (18) gemessen wird.

5. Verfahren nach einem der Ansprüche 1 bis 4, **dadurch gekennzeichnet, dass** ferner eine Temperatur des Prozessgases stromaufwärts des Verdichters (10) gemessenen wird, wobei die Regellinie (RL), entlang derer der Verdichter betrieben wird, auch abhängig von der Temperatur des Prozessgases stromaufwärts des Verdichters (10) angepasst wird.

6. Verfahren nach einem der Ansprüche 1 bis 5, **dadurch gekennzeichnet, dass** der abhängig vom Wasserdampfanteil oder der dem Wasserdampfanteil entsprechende Größe eine Gaskonstante des Prozessgases ermittelt wird, wobei die Regellinie (RL), entlang derer der Verdichtung (10) betrieben wird, abhängig von der Gaskonstante des Prozessgases und damit abhängig vom Wasserdampfanteil oder der dem Wasserdampfanteil entsprechenden Größe angepasst wird.

7. Steuergerät (13) zum Betreiben eines Verdichters (10), welcher der Verdichtung eines Prozessgases dient,
wobei das Steuergerät (13) einen Volumenstrom des Prozessgases durch den Verdichter (10) oder eine dem Volumenstrom entsprechende Größe ermittelt,
wobei das Steuergerät (13) abhängig von einem gemessenen Eingangsdruck des Verdichters (10) und abhängig von einem gemessenen Ausgangsdruck des Verdichters (10) ein Förderhöhe des Verdichters (10) oder eine der Förderhöhe entsprechende Größe ermittelt,
wobei ein Pumpgrenzregler (20) des Steuergeräts (13) abhängig von dem Volumenstrom oder der dem Volumenstrom entsprechenden Größe und abhängig von der Förderhöhe oder der der Förderhöhe entsprechenden Größe eine Stellgröße für ein mit dem Verdichter (10) zusammenwirkendes Stellglied (27) derart ermittelt, dass der Verdichter (10) entlang einer Regellinie (RL), die einen definierten Abstand von der Pumpgrenze (PG) des Verdichters (10) aufweist, betrieben wird,
**dadurch gekennzeichnet, dass**,
das Steuergerät (13) die Regellinie (RL), entlang derer der Verdichter (10) betrieben wird, abhängig von einem Wasserdampfanteil des Prozessgases oder der dem Wasserdampfanteil entsprechenden Größe anpasst.

8. Steuergerät (13) nach Anspruch 7, **dadurch gekennzeichnet, dass** dasselbe eingerichtet ist, das Verfahren nach einem der Ansprüche 1 bis 6 steuerungsseitig auszuführen.
